# FASCICULE DE BREVET EUROPEEN

(11) **EP 1 233 127 B1**
(45) Date de publication et mention de la délivrance du brevet: **18.10.2006**
(21) Numéro de dépôt: 02290407.2
(22) Date de dépôt: 20.02.2002
(51) Int. Cl.: E05B 27/00

(54) **Serrure de sûreté à sélectivité accrue**
Sicherheitsschloss mit erhöht Selektivität
Security lock with increased selectivity

(30) Priorité: 20.02.2001 FR 0102268
(43) Date de publication de la demande: 21.08.2002
(62) Demande divisionnaire de: 05027061.0
(73) Titulaire: Fichet Serrurerie Bâtiment - F.S.B., 80460 Oust-Marest (FR)
(72) Inventeur: Riberolles, Benoît, 76260 Mancheville (FR)
(74) Mandataire: Bentz, Jean-Paul

(56) Documents cités:
- EP-A- 0 633 373
- DE-A- 19 509 337
- FR-A- 2 552 146

## Description

L'invention concerne, de façon générale, le domaine des serrures de sûreté.

Plus précisément, l'invention, suivant un premier de ses aspects, concerne une serrure de sûreté, comprenant un corps essentiellement cylindrique, allongé suivant un axe longitudinal, un barillet présentant une entrée de clef et monté dans le corps à rotation autour de l'axe longitudinal et à translation le long de l'axe longitudinal suivant une direction d'introduction de la clef, à partir d'une position de repos vers laquelle il est élastiquement sollicité, au moins un premier volet d'occultation de l'entrée de clef, monté mobile dans le corps dans un plan transversal à l'axe longitudinal, et élastiquement rappelé vers une position de repos par une force élastique centripète, et une gorge interne pratiquée dans une périphérie interne du corps, le premier volet étant sélectivement déplacé de sa position de repos vers une position d'autorisation par toute clef adaptée présentant, suivant le plan transversal à l'axe longitudinal, une section d'épaisseur adaptée à la serrure et pour laquelle le premier volet échappe à la gorge interne, et le premier volet étant sélectivement déplacé de sa position de repos vers une première position décalée par toute clef inadaptée ou fausse clef présentant, suivant le plan transversal à l'axe longitudinal, une section d'épaisseur supérieure à l'épaisseur adaptée à la serrure et pour laquelle un premier élément de bord externe du premier volet tombe dans la gorge interne et interdit une translation du barillet.

Des serrures de sûreté de ce type sont connues depuis de nombreuses années, comme en témoignent par exemple les documents de brevets FR - 2 552 146 et FR - 2 552 147.

Bien que ces serrures aient jusqu'à présent donné la plus grande satisfaction, notamment quant au niveau de sûreté qu'elles offrent, le développement de machines numériques de reproduction de clefs fait naître, au moins à terme, le besoin d'augmenter la sélectivité de ces serrures.

Dans ce contexte, la présente invention a précisément pour but, selon un premier de ses aspects, de proposer une serrure de sélectivité accrue.

La serrure de l'invention, par ailleurs conforme à la définition générique qu'en donne le préambule ci-dessus, est essentiellement caractérisée en ce que le premier volet présente un second élément de bord externe par lequel il est engagé dans la gorge interne au moins lorsqu'il est placé dans une position comprise dans une plage de positions intermédiaires entre sa position de repos et sa position d'autorisation, et en ce que le premier volet est monté à rotation sur le barillet autour d'un axe secondaire parallèle à l'axe longitudinal et décalé par rapport à lui vers une périphérie du barillet, cet axe secondaire étant disposé dans un plan axial passant entre les premier et second éléments de bord externe du premier volet.

Bien qu'il soit déjà connu des documents DE 195 09 337 et EP 0 633 373 de tester, dans une serrure de sûreté, une caractéristique de la clef et de la comparer à une limite minimale et à une limite maximale, les organes de test décrits dans ces documents ne sont pas des volets d'occultation déplacés par la clef elle-même, mais des leviers basculants dont chacun est mû par un palpeur en pointe appuyant localement sur la clef.

Ainsi, alors que le volet d'occultation prévu par l'invention opère une discrimination de la clef en fonction de l'ensemble de la forme de son profil, les leviers basculants décrits dans les documents DE 195 09 337 et EP 0 633 373 ne permettent de tester que l'épaisseur que présente localement la clef à l'endroit où appuient les palpeurs en pointe.

De préférence, le premier volet est engagé dans la gorge interne par son second élément de bord externe lorsqu'il occupe sa position de repos et toute position intermédiaire entre sa position de repos et sa position d'autorisation.

Pour ce faire, le premier volet comporte par exemple un bouton pédonculé formant pivot, centré sur l'axe secondaire, et reçu dans un logement complémentaire du barillet.

Il est possible de prévoir que le premier volet présente un talon portant le premier élément de bord externe et une pointe portant le second élément de bord externe, que le talon présente un bord interne disposé sur l'entrée de clef et sélectivement déplacé par une section de la clef, en fonction de l'épaisseur, de la forme, et/ou de la position de cette section, et que l'axe secondaire soit disposé dans la pointe du premier volet.

Le bord interne du premier volet peut être chanfreiné pour faciliter l'introduction et le retrait de la clef.

Dans un mode de réalisation préféré, la serrure de l'invention comprend un second volet identique au premier volet, les premier et second volets adoptant des positions de repos respectives se déduisant l'une de l'autre par rotation autour de l'axe longitudinal.

Cette serrure peut également comprendre un bracelet ressort précontraint en extension et engagé dans des gorges périphériques externes respectives des premier et second volets pour exercer la force élastique centripète sur ces deux volets.

Pour parfaire la cinématique de ces volets, le talon de chaque volet et la pointe de l'autre volet peuvent s'interpénétrer lorsque ces volets sont dans leur position de repos.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue partielle éclatée en perspective d'une serrure conforme à l'invention;
- la figure 2 est une vue de face d'une ébauche de clef;
- la figure 3 est une vue en coupe partielle de l'ébauche illustrée à la figure 2, observée suivant l'incidence définie par les flèches III-III de la figure 2;
- la figure 4 est une vue en coupe partielle de l'ébauche illustrée à la figure 2, observée suivant l'incidence définie par les flèches IV-IV de la figure 2;
- la figure 5 est une vue en perspective d'une clef, réalisée à partir de l'ébauche illustrée à la figure 2;
- la figure 6 est une vue en coupe transversale d'une serrure conforme à l'invention, la coupe étant réalisée dans le plan des volets d'obturation de l'entrée de clef et la serrure étant observée dans l'état qu'elle adopte en recevant une clef ou une ébauche de clef adaptée à cette serrure;
- la figure 7 est une vue en coupe axiale de serrure illustrée à la figure 6 et observée suivant l'incidence définie par les flèches VII-VII de cette figure 6;
- la figure 8 est une vue en coupe transversale d'une serrure conforme à l'invention, la coupe étant réalisée dans le plan des volets d'obturation de l'entrée de clef et la serrure étant observée dans l'état qu'elle adopte en cours d'introduction d'une clef ou d'une ébauche de clef adaptée à cette serrure, cet état étant le même que celui qu'elle adopte en recevant une clef ou une ébauche de clef d'épaisseur supérieure à celle qui est adaptée à cette serrure;
- la figure 9 est une vue en coupe axiale de serrure illustrée à la figure 8 et observée suivant l'incidence définie par les flèches IX-IX de cette figure 8;
- la figure 10 est une vue en coupe transversale d'une serrure conforme à l'invention, la coupe étant réalisée dans le plan des volets d'obturation de l'entrée de clef et la serrure étant observée dans l'état qu'elle adopte dans son état de repos, cet état étant le même que celui qu'elle adopte en recevant une clef ou une ébauche de clef d'épaisseur inférieure à celle qui est adaptée à cette serrure;
- la figure 11 est une vue en coupe axiale de serrure illustrée à la figure 10 et observée suivant l'incidence définie par les flèches XI-XI de cette figure 10;
- la figure 12 est une vue en perspective d'un volet d'obturation de l'entrée de clef, utilisé dans une serrure conforme à l'invention;
- la figure 13 est une vue de profil du volet illustré à la figure 12, ce volet étant observé suivant l'incidence définie par la flèche XIII de la figure 12;
- la figure 14 est une vue de face du volet illustré à la figure 12, ce volet étant observé suivant l'incidence définie par les flèches XIV-XIV de la figure 13;
- la figure 15 est une vue de profil du volet illustré à la figure 12, ce volet étant observé suivant l'incidence définie par la flèche XV de la figure 12; et
- la figure 16 est une vue de face du volet illustré à la figure 12, ce volet étant observé suivant l'incidence définie par les flèches XVI-XVI de la figure 15.

La serrure de sûreté de l'invention comprend essentiellement, de façon connue, un corps cylindrique 1, un barillet 2, et un ou plusieurs volets tels que 3 et 4.

Le corps 1, de forme générale cylindrique, est allongé suivant un axe longitudinal X et fermé par une face 10 dans laquelle est percé un orifice 12 permettant l'introduction d'une clef, telle que la clef 5 illustrée à la figure 5.

Par ailleurs, ce corps 1 porte, dans sa périphérie interne 100, une gorge interne 11.

Le barillet 2 est monté à translation dans le corps 1 le long de l'axe X, suivant une direction D d'introduction de la clef 5, et à l'encontre d'une force élastique qui le rappelle dans une position de repos pour laquelle il s'appuie sur la face 71 d'une garniture 7, cette garniture s'appuyant elle-même contre la face 10 du corps 1.

Le barillet 2, qui présente une entrée de clef 20, est également monté à rotation dans le corps 1 autour de l'axe longitudinal X.

Chacun des volets tels que 3 et 4 permet d'occulter l'entrée de clef 20, est monté mobile dans le corps 1 dans un plan Pt transversal à l'axe longitudinal X, et est élastiquement rappelé vers une position de repos par une force élastique centripète, c'est-à-dire une force qui sollicite chaque volet vers l'axe longitudinal X.

La garniture 7, disposée entre le barillet 2 et la face 10 du corps 1, est elle-même percée d'un passage 70 pour la clef 5.

Chacun des volets 3 et 4 peut, de façon connue, adopter au moins trois positions, à savoir la position de repos précédemment évoquée, dans laquelle ce volet obture au moins partiellement l'entrée de clef 20, une position d'autorisation dans laquelle ce volet échappe à la gorge interne 11 et autorise la translation du barillet 2 par rapport au corps 1, et une première position décalée, dans laquelle ce volet tombe dans la gorge interne 11 et interdit la translation du barillet 2 par rapport au corps 1.

Plus précisément, chaque volet tel que 3 et 4 est déplacé de sa position de repos vers sa position d'autorisation par toute clef adaptée à la serrure, c'est-à-dire par une clef présentant, suivant le plan Pt transversal à l'axe longitudinal X (figure 2), une section 50 d'épaisseur maximale E adéquate pour la serrure considérée (figure 4).

Chaque volet tel que 3 et 4 est déplacé de sa position de repos vers sa première position décalée par toute clef de géométrie inadaptée à la serrure et toute fausse clef, et notamment par une clef ou substitut de clef présentant, suivant le plan Pt transversal à l'axe longitudinal X, une section 50 d'épaisseur supérieure à l'épaisseur E adéquate pour la serrure considérée.

Dans ce dernier cas (figures 8 et 9), chaque volet tel que 3 et 4 tombe dans la gorge interne 11 par un premier élément de bord externe, tel que 31 et 41, de ce volet, et interdit une translation du barillet 2 par rapport au corps 1.

Selon l'invention (figures 10 et 11), l'un au moins des volets, et de préférence chaque volet tel que 3 et 4, présente un second élément de bord externe, tel que 32 et 42, par lequel il est engagé dans la gorge interne 11 au moins lorsqu'il est placé dans une position comprise dans une plage de positions intermédiaires entre sa position de repos et sa position d'autorisation.

Selon l'invention, au moins un volet 3, 4 est engagé dans la gorge interne 11 par son second élément de bord externe 32, 42 lorsqu'il occupe sa position de repos (figures 10 et 11) et toute position intermédiaire entre sa position de repos et sa position d'autorisation.

Selon l'invention, (figures 1, 6, 8, 10), au moins un volet 3, 4 est monté à rotation sur le barillet 2 autour d'un axe secondaire XX parallèle à l'axe longitudinal X du corps 1.

Selon l'invention, chaque axe secondaire XX est décalé par rapport à l'axe longitudinal X du corps 1 vers la périphérie 200 du barillet 2, et est disposé dans un plan axial Pa (figure 6) qui passe entre les premier et second éléments de bord externe, tels que 31, 32 et 41, 42, d'au moins un volet 3, 4.

Pour ce faire, chaque volet 3, 4 comporte par exemple un bouton pédonculé, tel que 33, 43, formant pivot, centré sur l'axe secondaire XX correspondant, et reçu dans un logement complémentaire correspondant 23 du barillet 2.

Comme le montrent notamment les figures 6, 8, et 10, chaque volet tel que 3 et 4, présente un talon tel que 34 et 44, et une pointe telle que 35 et 45, l'axe secondaire XX de chaque volet 3 et 4 étant disposé dans la pointe 35, 45 de ce volet.

Le talon 34, 44 de chaque volet 3, 4 porte le premier élément de bord externe 31, 41 de ce volet, tandis que la pointe 35, 45 de ce même volet porte le second élément de bord externe 32, 42 correspondant.

Chaque talon 34, 44 présente par ailleurs un bord interne, tel que 340 et 440, qui est disposé sur l'entrée de clef 20 et qui est déplacé par la section réduite 50 de la clef 5, en fonction de l'épaisseur, de la forme et/ou de la position de cette section 50.

Comme le montre notamment la figure 7, le bord interne 340, 440 de chaque volet 3, 4 est avantageusement chanfreiné pour faciliter l'introduction et le retrait de la clef 5.

Les volets d'obturation 3 et 4 sont de préférence au nombre de deux et adoptent des positions de repos respectives qui se déduisent l'une de l'autre par une rotation de 180 degrés autour de l'axe longitudinal X.

La force centripète qui sollicite élastiquement les volets 3 et 4 vers leur position de repos est par exemple exercée par un bracelet ressort 6 (figures 1 et 7 notamment), précontraint en extension, et engagé dans des gorges périphériques externes respectives 36 et 46 de ces volets 3 et 4.

Chaque volet 3, 4 présente de préférence (figures 1, 11 et 15) une excroissance telle que 341 et 441 formée sur son talon 34, 44, et un lamage tel que 351 et 451 formé dans sa pointe, de manière que, dans la position de repos de ces volets, le talon 34 et 44 de chaque volet et la pointe 45 et 35 de l'autre volet s'interpénètrent, par pénétration d'une des excroissances dans celui des deux lamages qui lui est adjacent.

Une clef 5 (figure 5) ou une ébauche de clef 500 (figures 2 et 3) utilisable pour l'actionnement d'une serrure telle que précédemment décrite comprend, de façon connue, une tige 51 manoeuvrable à la main et orientée, en fonctionnement, suivant l'axe longitudinal X de la serrure, et un panneton 52 porté par une extrémité 510 de la tige 51 pour actionner la serrure.

De façon également connue, le panneton 52 présente (figure 2), dans le plan Pt transversal à l'axe longitudinal X, une section réduite 50 au moins partiellement dessinée par une rainure 53 qui y est creusée.

La section réduite 50 est dissymétrique par rapport à tout plan parallèle à l'axe longitudinal X.

Par exemple, la section réduite 50 admet l'axe longitudinal X comme axe de symétrie de rotation, et est en l'occurrence invariante par rotation de 180 degrés autour de l'axe X.

Comme le montre la figure 4, la section réduite 50 peut s'étendre le long d'un parcours moyen M et peut aussi, de façon non limitative, présenter, perpendiculairement à ce parcours moyen M, une épaisseur E sensiblement constante, indépendamment de la largeur globale L que présente cette section 50.

Le parcours moyen M peut se développer suivant une courbe arrondie ou en zigzags, mais présente de préférence une forme sinueuse dans tous les cas de figure.

La clef ou l'ébauche de clef ainsi définie est avantageusement réalisée par matriçage, au moins en partie.

Dans ces conditions, si l'épaisseur de la section 50 de la clef utilisée pour provoquer le déplacement des volets 3 et 4 de la serrure, ou à défaut l'épaisseur de l'outil de crochetage, sont surdimensionnées par rapport à l'épaisseur E (figure 4) que présente la clef adaptée à la serrure, alors les premiers éléments de bord 31 et 41 des volets 3 et 4 tombent, comme c'est également le cas pour la serrure décrite dans le document de brevet FR - 2 552 147, dans la gorge interne 11 et interdisent la translation du barillet 2 par rapport au corps 1 de la serrure, donc l'actionnement de celle-ci.

Et si l'épaisseur de la section 50 de la clef utilisée pour provoquer le déplacement des volets 3 et 4, ou à défaut l'épaisseur de l'outil de crochetage, sont sous-dimensionnées par rapport à l'épaisseur E que présente la clef adaptée à la serrure, alors ce sont, conformément à l'invention, les seconds éléments de bord 32 et 42 des volets 3 et 4 qui tombent dans la gorge interne 11 et qui interdisent la translation du barillet 2 par rapport au corps 1 de la serrure, donc l'actionnement de celle-ci.

Mais la sélectivité de la serrure de l'invention n'est pas seulement accrue par la mise en place d'une limite inférieure d'épaisseur en plus de la limite supérieure : elle l'est également par un effet de forme, comme permet de le comprendre la figure 4, supposée représenter la section réduite 50 d'une clef ou d'une ébauche adaptée à la serrure considérée.

En effet, si la section réduite d'une autre clef d'une autre ébauche, bien que présentant l'épaisseur E adaptée à la serrure, présente une forme inadaptée, la course effectuée par les volets 3 et 4 à partir de leur position de repos sous l'effet de l'introduction de cette autre clef ou ébauche sera surdimensionnée par contact avec les volets dans les zones 501 si le parcours moyen M de la section de cette autre clef ou ébauche est moins courbe que celui de la figure 4, et sera surdimensionnée par contact avec les volets dans les zones 502 si le parcours moyen M de la section de cette autre clef ou ébauche est plus courbe que celui de la figure 4.

## Revendications

1. Serrure de sûreté, comprenant un corps essentiellement cylindrique (1), allongé suivant un axe longitudinal (X), un barillet (2) présentant une entrée de clef (20) et monté dans le corps (1) à rotation autour de l'axe longitudinal (X) et à translation le long de l'axe longitudinal (X) suivant une direction (D) d'introduction de la clef (5), à partir d'une position de repos vers laquelle il est élastiquement sollicité, au moins un premier volet d'occultation (3) de l'entrée de clef (20), monté mobile dans le corps (1) dans un plan (Pt) transversal à l'axe longitudinal (X), et élastiquement rappelé vers une position de repos par une force élastique centripète, et une gorge interne (11) pratiquée dans une périphérie interne (100) du corps (1), le premier volet (3) étant sélectivement déplacé de sa position de repos vers une position d'autorisation par toute clef adaptée présentant, suivant le plan (Pt) transversal à l'axe longitudinal (X), une section (50) d'épaisseur (E) adaptée à la serrure et pour laquelle le premier volet (3) échappe à la gorge interne (11), et le premier volet (3) étant sélectivement déplacé de sa position de repos vers une première position décalée par toute clef inadaptée ou fausse clef présentant, suivant le plan (Pt) transversal à l'axe longitudinal (X), une section (50) d'épaisseur supérieure à l'épaisseur (E) adaptée à la serrure et pour laquelle un premier élément de bord externe (31) du premier volet (3) tombe dans la gorge interne (11) et interdit une translation du barillet (2), **caractérisée en ce que** le premier volet (3) présente un second élément de bord externe (32) par lequel il est engagé dans la gorge interne (11) au moins lorsqu'il est placé dans une position comprise dans une plage de positions intermédiaires entre sa position de repos et sa position d'autorisation, et **en ce que** le premier volet (3) est monté à rotation sur le barillet (2) autour d'un axe secondaire (XX) parallèle à l'axe longitudinal (X) et décalé par rapport à lui vers une périphérie (200) du barillet (2), cet axe secondaire (XX) étant disposé dans un plan axial (Pa) passant entre les premier et second éléments de bord externe (31, 32) du premier volet (3).

2. Serrure de sûreté suivant la revendication 1, **caractérisée en ce que** le premier volet (3) est engagé dans la gorge interne (11) par son second élément de bord externe (32) lorsqu'il occupe sa position de repos et toute position intermédiaire entre sa position de repos et sa position d'autorisation.

3. Serrure de sûreté suivant l'une quelconque des revendications précédentes, **caractérisée en ce que** le premier volet (3) comporte un bouton pédonculé (33) formant pivot, centré sur l'axe secondaire (XX), et reçu dans un logement complémentaire (23) du barillet (2).

4. Serrure de sûreté suivant l'une quelconque des revendications précédentes, **caractérisée en ce que** le premier volet (3) présente un talon (34) portant le premier élément de bord externe (31) et une pointe (35) portant le second élément de bord externe (32), **en ce que** le talon (34) présente un bord interne (340) disposé sur l'entrée de clef (20) et sélectivement déplacé par une section (50) de la clef (5), en fonction de l'épaisseur, de la forme et/ou de la position de cette section (50), et **en ce que** l'axe secondaire (XX) est disposé dans la pointe (35) du premier volet (3).

5. Serrure de sûreté suivant la revendication 4, **caractérisée en ce que** le bord interne (340) du premier volet (3) est chanfreiné pour faciliter l'introduction et le retrait de la clef (5).

6. Serrure de sûreté suivant l'une quelconque des revendications précédentes, **caractérisée en ce qu**'elle comprend un second volet (4) identique au premier volet (3), les premier et second volets (3, 4) adoptant des positions de repos respectives se déduisant l'une de l'autre par rotation autour de l'axe longitudinal (X).

7. Serrure de sûreté suivant la revendication 6, **caractérisée en ce qu**'elle comprend un bracelet ressort (6) précontraint en extension et engagé dans des gorges périphériques externes respectives (36, 46) des premier et second volets (3, 4) pour exercer la force élastique centripète sur ces deux volets (3, 4).

8. Serrure de sûreté suivant l'une quelconque des revendications précédentes combinée aux revendications 4 et 6, **caractérisée en ce que**, pour la position de repos des premier et second volets (3, 4), le talon (34, 44) de chaque volet (3, 4) et la pointe (45, 35) de l'autre volet (4, 3) s'interpénètrent.

## Claims

1. Security lock, including a basically cylindrical body (1), extending along a longitudinal axis (X), a barrel (2) having a keyhole (20) and fitted within the body (1) so as to be rotatable around the longitudinal axis (X) and translatable along the length of the longitudinal axis (X) in a direction (D) of introduction of the key (5), from a rest position toward which it is elastically drawn, at least one first masking flap (3) for the keyhole (20), fitted moveably within the body (1) in a plane (Pt) transverse to the longitudinal axis (X), and elastically drawn back toward a rest position by a centripetal elastic force, and an internal groove (11) made in an internal periphery (100) of the body (1), the first masking flap (3) being selectively displaced from its rest position toward an authorisation position by any suitable key having, in the plane (Pt) transverse to the longitudinal axis (X), a section (50) of thickness (E) appropriate to the lock and such that the first masking flap (3) escapes from the internal groove (11), and the first masking flap (3) being selectively displaced from its rest position toward a first offset position by any inappropriate key or picklock having, in the plane (Pt) transverse to the longitudinal axis (X), a section (50) of a thickness greater than the thickness (E) appropriate to the lock and such that a first external edge element (31) of the first masking flap (3) falls into the internal groove (11) and prevents translation of the barrel (2), **characterised in that** the first masking flap (3) has a second external edge element (32) by which it is engaged in the internal groove (11) at least when it is placed in a position included within a range of intermediate positions between its rest position and its authorisation position, and **in that** the first masking flap (3) is fitted rotationally on the barrel (2) around a secondary axis (XX) parallel to the longitudinal axis (X) and offset relative to it toward a periphery (200) of the barrel (2), this secondary axis (XX) being disposed in an axial plane (Pa) running between the first and second external edge elements (31, 32) of the first masking flap (3).

2. Security lock according to claim 1, **characterised in that** the first masking flap (3) is engaged in the internal groove (11) by its second external edge element (32) when it occupies its rest position and any intermediate position between its rest position and its authorisation position.

3. Security lock according to any one of the preceding claims, **characterised in that** the first masking flap (3) has a pedunculate stud (33) forming a pivot, centred on the secondary axis (XX), and received within a complementary housing (23) in the barrel (2).

4. Security lock according to any one of the preceding claims, **characterised in that** the first masking flap (3) has a heel (34) bearing the first external edge element (31) and a point (35) bearing the second external edge element (32), and **in that** the heel (34) has an internal edge (340) arranged over the keyhole (20) and selectively displaced by a section (50) of the key (5), according to the thickness, the shape and/or the position of this section (50), and **in that** the secondary axis (XX) is disposed in the point (35) of the first masking flap (3).

5. Security lock according to claim 4, **characterised in that** the internal edge (340) of the first masking flap (3) is chamfered to facilitate the insertion and withdrawal of the key (5) .

6. Security lock according to any one of the preceding claims, **characterised in that** it includes a second masking flap (4) identical to the first masking flap (3), the first and second masking flaps (3, 4) adopting respective rest positions derived from one another by rotation around the longitudinal axis (X).

7. Security lock according to claim 6, **characterised in that** it includes a resilient band (6) pre-tensioned by extension and engaged in the respective peripheral grooves (36, 46) in the first and second masking flaps (3, 4) in order to exert the centripetal elastic force on these two masking flaps (3, 4).

8. Security lock according to any one of the preceding claims, combined with claims 4 and 6, **characterised in that**, for the rest position of the first and second masking flaps (3 , 4), the heel (34 , 44) of each masking flap (3, 4) and the point (45, 35) of the other masking flap (4, 3,) interpenetrate.

## Patentansprüche

1. Sicherheitsschloss mit einem im wesentlichen zylindrischen Körper (1), der sich entlang einer Längsachse (X) erstreckt, einem Schließzylinder (2), der einen Schlüsseleinlass (20) aufweist und im Körper (1) um die Längsachse (X) drehbar und entlang der Längsachse (X) in Einführrichtung (D) des Schlüssels (5) ausgehend von einer Ruhestellung verschiebbar gelagert ist, in welche er elastisch beaufschlagt wird, zumindest einer ersten Abdeckklappe (3) zum Abdecken des Schlüsseleinlasses (20), die in dem Körper (1) in einer Ebene (Pt) quer zur Längsachse (X) beweglich gelagert ist und mit einer zentripetalen Federkraft elastisch in eine Ruhestellung zurückgeführt wird, und einer inneren Nut (11), die in einem Innenumfang (100) des Körpers (1) ausgebildet ist, wobei die erste Klappe (3) aus ihrer Ruhestellung selektiv in eine Freigabestellung über jeglichen passenden Schlüssel verlagert wird, der in der Ebene (Pt) quer zur Längsachse (X) einen Abschnitt (50) mit der Dicke (E) aufweist, der für das Schloss passt und bei dem die erste Klappe (3) aus der inneren Nut (11) freikommt, und wobei die erste Klappe (3) aus ihrer Ruhestellung selektiv in eine erste versetzte Stellung über jeglichen nicht passenden Schlüssel bzw. Nachschlüssel verlagert wird, der in der Ebene (Pt) quer zur Längsachse (X) einen Abschnitt (50) mit einer Dicke aufweist, die größer als die für das Schloss passende Dicke (E) ist und bei dem ein erstes Außenrandelement (31) der ersten Klappe (3) in die innere Nut (11) fällt und eine Verschiebung des Schließzylinders (2) unterbindet, **dadurch gekennzeichnet, dass** die erste Klappe (3) ein zweites Außenrandelement (32) aufweist, mit dem sie in die innere Nut (11) zumindest dann eingreift, wenn sie in einer Stellung unter einer Reihe von Zwischenstellungen zwischen ihrer Ruhestellung und ihrer Freigabestellung platziert ist, und dass die erste Klappe (3) an dem Schließzylinder (2) um eine Nebenachse (XX) drehbar montiert ist, die parallel zur Längsachse (X) verläuft und gegenüber dieser zum Umfang (200) des Schließzylinders (2) hin versetzt ist, wobei diese Nebenachse (XX) in einer axialen Ebene (Pa) angeordnet ist, die zwischen dem ersten und dem zweiten Außenrandelement (31, 32) der ersten Klappe (3) verläuft.

2. Sicherheitsschloss nach Anspruch 1, **dadurch gekennzeichnet, dass** die erste Klappe (3) mit ihrem zweiten Außenrandelement (32) in die innere Nut (11) eingreift, wenn sie ihre Ruhestellung und jegliche Zwischenstellung zwischen ihrer Ruhestellung und ihrer Freigabestellung einnimmt.

3. Sicherheitsschloss nach einem der vorangehenden Ansprüche, **dadurch gekennzeichnet, dass** die erste Klappe (3) einen spindelartigen Drehzapfenvorsprung (33) enthält, der auf die Nebenachse (XX) zentriert und in einer komplementären Aufnahme (23) des Schließzylinders (2) aufgenommen ist.

4. Sicherheitsschloss nach einem der vorangehenden Ansprüche, **dadurch gekennzeichnet, dass** die erste Klappe (3) einen Absatz (34) aufweist, der das erste Außenrandelement (31) trägt, sowie eine Spitze (35), die das zweite Außenrandelement (32) trägt, dass der Absatz (34) einen Innenrand (340) aufweist, der am Schlüsseleinlass (20) angeordnet ist und von einem Abschnitt (50) des Schlüssels (5) in Abhängigkeit von der Dicke, der Form und/oder der Stellung dieses Abschnitts (50) selektiv verlagert wird, und dass die Nebenachse (XX) in der Spitze (35) der ersten Klappe (3) angeordnet ist.

5. Sicherheitsschloss nach Anspruch 4, **dadurch gekennzeichnet, dass** der Innenrand (340) der ersten Klappe (3) abgeschrägt ist, um das Einführen und Abziehen des Schlüssels (5) zu erleichtern.

6. Sicherheitsschloss nach einem der vorangehenden Ansprüche, **dadurch gekennzeichnet, dass** es eine zweite Klappe (4) enthält, die identisch zur ersten Klappe (3) ist, wobei die erste und die zweite Klappe (3, 4) jeweilige Ruhestellungen einnehmen, die sich durch Drehung um die Längsachse (X) voneinander ableiten.

7. Sicherheitsschloss nach Anspruch 6, **dadurch gekennzeichnet, dass** es einen vorgespannten Federring (6) enthält, der in jeweilige Außenumfangsnuten (36, 46) der ersten und der zweiten Klappe (3, 4) eingreift, um die zentripetale Federkraft auf diese beiden Klappen (3, 4) auszuüben.

8. Sicherheitsschloss nach einem der vorangehenden Ansprüche in Kombination mit Anspruch 4 und 6, **dadurch gekennzeichnet, dass** bei Ruhestellung der ersten und der zweiten Klappe (3, 4) der Absatz (34, 44) einer jeden Klappe (3, 4) und die Spitze (45, 35) der jeweils anderen Klappe (4, 3) ineinander greifen.
